# EUROPÄISCHE PATENTSCHRIFT

(11) **EP 0 801 188 B1**
(45) Veröffentlichungstag und Bekanntmachung des Hinweises auf die Patenterteilung: **09.07.2003**
(21) Anmeldenummer: 97105074.5
(22) Anmeldetag: 26.03.1997
(51) Int. Cl.: E04G 13/06, E01D 21/00

(54) **Aussenkappenschalung für Bauwerke**
Overhang falsework for constructions
Coffrage d'encorbellement pour constructions

(30) Priorität: 02.04.1996 DE 29606111 U
(43) Veröffentlichungstag der Anmeldung: 15.10.1997
(73) Patentinhaber: GfB Gesellschaft für Bauwerksabdichtungen mbH, 56332 Wolken (DE); Brühl, Markus, Dipl.-Ing., 56076 Koblenz (DE)
(72) Erfinder: Berens, Wolfgang, 56761 Masburg (DE); Brühl, Markus, 56076 Koblenz (DE)
(74) Vertreter: Selting, Günther, Dipl.-Ing.

(56) Entgegenhaltungen:
- DE-A- 3 115 239
- DE-U- 9 107 201
- US-A- 4 723 752
- US-A- 5 083 739

## Beschreibung

Bauwerke, insbesondere Brückenbauwerke, sind häufig mit einer Außenkappe versehen, die eine Betonstruktur nach Art eines Gesimses überragt. Diese Außenkappe besteht aus Beton und ist in starkem Maße der Verwitterung ausgesetzt. Sowohl bei der Erstherstellung als auch bei einer Erneuerung der Außenkappe müssen komplizierte Schalungen eingesetzt werden, die einerseits die Struktur des Bauwerks berücksichtigen und andererseits die Geometrie der herzustellenden Außenkappe. Außenkappenschalungen werden daher stets individuell angefertigt, was einen hohen Arbeitsaufwand und große Erfahrung erfordert.

US-A-5 083 739 beschreibt ein Arbeitsgerüst, das über die Stützen auf einer Brückenoberseite abgestützt ist. Die Stützen tragen das gesamte Arbeitsgerüst über einen Tragarm. Der untere Träger des Arbeitsgerüsts trägt eine aus Bohlen gebildete Arbeitsfläche sowie eine Außenkappenschalung. Die Außenkappenschalung besteht aus zwei Schalbrettern. Das untere Schalbrett ist parallel zu dem unteren Träger und mit diesem über Halterungen fest verbunden. Das seitliche Schalbrett weist gegenüber dem unteren Schalbrett einen festen Winkel auf, der mittels einer Justiereinrichtung durch Drehen der Schraube innerhalb eines geringen Winkelbereichs justiert werden kann.

Der Erfindung liegt die Aufgabe zugrunde, eine Vorrichtung mit einer Außenkappenschalung für Bauwerke und einem die Außenkappenschalung tragenden Arbeitsgerüst zu schaffen, die einfach und schnell zu errichten ist und somit die Herstellung einer Außenkappe wesentlich beschleunigt.

Die Lösung dieser Aufgabe erfolgt erfindungsgemäß mit einer Vorrichtung mit den im Patentanspruch 1 angegebenen Merkmalen.

Die erfindungsgemäße Vorrichtung weist eine Außenkappenschalung mit mindestens zwei Schalungshaltern auf, von denen jeder mit zwei gelenkig miteinander verbundenen Trägern versehen ist. Der erste Träger ruht auf höhenverstellbaren Stützen, so daß seine Neigung verändert werden kann. Nach dem Einstellen des ersten Trägers kann auch der zweite Träger eingestellt werden, indem er um ein Gelenk herum relativ zu dem ersten Träger verschwenkt und mit einer Einstellvorrichtung fixiert wird. Die Einstellung der Neigungen von erstem und zweitem Träger erfolgt in derselben Ebene. Auf diese Weise kann die Schalung auf Außenkappen eingestellt werden, die eine schräge Unterseite von vorgegebenem Neigungswinkel und auch eine schräge Außenseite aufweisen. Der jeweilige Neigungswinkel kann einerseits mit Hilfe der höhenverstellbaren Stützen und andererseits mit Hilfe der Einstellvorrichtung exakt auf den gewünschten Wert eingestellt werden. Die erfindungsgemäße Außenschalung ermöglicht somit eine einfache Anpassung an unterschiedlichen Formen von Außenkappen. Sie ist insbesondere auch für den schrittweisen oder kontinuierlichen Arbeitsvorschritt geeignet, bei dem Längenabschnitte der Außenkappe fortlaufend im Gleitschalungsbetrieb hergestellt werden.

Erfindungsgemäß ist die Außenkappenschalung von einem Arbeitsgerüst getragen, in dem die Stützen der Schalungshalterung auf dem Arbeitsgerüst aufgestellt sind.

Die Einstellvorrichtung, mit der der Winkel zwischen den beiden Trägern eines Schalungshalters eingestellt wird, greift vorzugsweise an einer Verlängerung des ersten Trägers und an dem zweiten Träger an. Es handelt sich um eine Längenverstellvorrichtung, vorzugsweise in Form einer Spindel oder Doppelspindel, die diagonal zwischen den Enden der Träger verläuft.

Für die Herstellung der Außenkappenschalung ist in der Regel ein Arbeitsgerüst erforderlich, das einerseits als Arbeitsbühne für die Arbeiter dient und zum anderen auch die Außenkappenschalung trägt. Gemäß einer vorteilhaften Weiterbildung der Erfindung sind die Schalungshalter Bestandteil des Arbeitsgerüstes, das mit Befestigungsvorrichtungen zur Anbringung an dem Bauwerk versehen ist. Es ist dann lediglich erforderlich, das Arbeitsgerüst an dem Bauwerk zu befestigen und die Schalungshalter entsprechend einzustellen, um danach mit dem Betonieren der Außenkappe zu beginnen.

Im folgenden werden unter Bezugnahme auf die Zeichnungen Ausführungsbeispiele der Erfindung näher erläutert.

Es zeigen:
- Fig. 1: einen Schnitt durch die an dem Tragarm einer Brücke angebrachte Außenkappenschalung,
- Fig. 2: eine perspektivische Ansicht eines Schalungshalters, und
- Fig. 3: ein zweites Ausführungsbeispiel, bei dem die Schalungshalter Bestandteil eines Arbeitsgerüsts sind.

In Fig. 1 ist ein Bauwerk dargestellt, bei dem es sich hier um eine Brücke 10 mit einem seitlich abstehenden Tragarm 11 aus Beton handelt. Auf dem Tragarm 11 ist die Brückenkappe 12 aus Beton angeordnet. Diese Brückenkappe 12 weist eine Außenkappe 13 auf, die den Tragarm 11 seitlich überragt und auch nach unten über das Ende des Tragarms übersteht. Die Außenkappe 13 hat eine Unterseite 13a, die schräg nach außen und unten verläuft, um eine das Ablaufen von Wasser begünstigende Tropfkante zu bilden, und eine Außenfläche 13b, die bei dem dargestellten Ausführungsbeispiel senkrecht verläuft, jedoch auch eine vorgeschriebene Schräge haben kann. Die Neigungen der Unterseite 13a und der Seitenfläche 13b sind jeweils vorgeschrieben und müssen sehr genau eingehalten werden.

Die Außenkappenschalung, mit der die Außenkappe 13 betoniert wird, weist mehrere in Längsrichtung des Bauwerkes hintereinander angeordnete einstellbare Schalungshalter 14 auf, die auf einem Arbeitsgerüst 15 aufgestellt sind, welches sich in Längsrichtung der Brücke erstreckt und unter der Brücke befestigt ist. Das Arbeitsgerüst 15 weist eine aus Bohlen gebildete Arbeitsfläche 15a und ein Geländer 15b auf.

Auf der Arbeitsfläche 15a steht der Schalungshalter 14. Dieser weist einen im wesentlichen horizontal verlaufenden ersten Träger 16 und einen im wesentlichen vertikal verlaufenden zweiten Träger 17 auf, der mit dem ersten Träger 16 durch ein Gelenk 18 verbunden ist und um dieses Gelenk herum verschwenkt werden kann. Der erste Träger 16 und der zweite Träger 17 bilden einen Winkel. An den Innenseiten dieses Winkels sind die Träger mit in Längsrichtung der Schalung verlaufenden U-Eisen 20 bzw. 21 versehen, in die Kanthölzer 22 bzw. 23 eingesetzt werden können, an welchen die Schalungsplatten 24,25 befestigt werden. Die Schalungsplatten 24 verlaufen somit parallel zu dem ersten Träger 16 und die Schalungsplatten 25 verlaufen parallel zu dem zweiten Träger 17.

Der erste Träger 16 ist an seinem der Schalungsseite abgewandten Ende mit einer Verlängerung 16a versehen, an der eine Einstellvorrichtung 26 angreift. Die Einstellvorrichtung 26 verbindet das Ende der Verlängerung des Trägers 16 mit dem Träger 17. Sie besteht hier aus einer Doppelspindel aus zwei Spindelstangen 27,28 mit gegenläufigen Gewinden und einem Mutternteil 29, das gedreht werden kann, um die Länge der Einstellvorrichtung 26 zu verändern. Eine solche Längenveränderung bewirkt eine Veränderung des Winkels, den die Träger 16 und 17 bilden.

Der Träger 16 ruht auf höhenverstellbaren Stützen 30,31, die hier als Spindeln ausgebildet sind. Durch unterschiedliche Höheneinstellungen der Stützen kann die Neigung des Trägers 16 in Bezug auf die Arbeitsfläche 15a verändert werden. Vorzugsweise sind die Stützen 30,31 mit (nicht dargestellten) Rollen versehen, so daß die gesamte Schalung in Längsrichtung der Außenkappe 13 nach Art einer Gleitschalung verschoben werden kann.

Der Schalungshalter 14 ist an dem Bauwerk 10 mit Zugorganen 32 verankert, die einerseits mit einer am Bauwerk befestigten Halterung 32a und andererseits mit einem an dem Träger 16 vorgesehenen Widerlager 32b verbunden sind. Die Zugorgane 32 verhindern, daß beim Betonieren der Außenkappe 13 die Schalung durch den Druck des Betons zurückweicht. Das Zugorgan 32 kann aus einem spannbaren Drahtseil oder einer spannbaren Stange bestehen. Wie Fig. 2 zeigt, ist das Zugorgan 32, das hier aus einer Stange besteht, mit einem Gelenkrohr 50 in den Halter 32a eingesetzt und mit einer Spannvorrichtung 51 am Widerlager 32b abgestützt. Das Widerlager 32b weist einen nach unten offenen Längsschlitz 52 auf, durch den das Zugorgan 32 hindurchgesteckt ist. Zum Lösen des Zugorgans kann die Spannvorrichtung 51 gelöst und dann das Zugorgan aus dem Lenkschlitz 52 herausgeschwenkt werden.

Wie aus Fig. 2 hervorgeht, besteht der Träger 16 aus zwei parallelen Vierkantprofilen, zwischen denen die Achse 18 verläuft und zwischen die auch der Träger 17, der aus einem einzigen Vierkantprofil besteht, eingesetzt ist. Das untere Ende des Trägers 17 umgreift die Achse des Gelenks 18 U-förmig, so daß der Träger 17 durch Anheben von dem Gelenk befreit werden kann.

Schalungshalter 14 der in Fig. dargestellten Art sind in Abständen von mehreren Metern angeordnet und durch die U-Eisen 20 und 21 verbunden. In den Zwischenbereichen zwischen zwei Schalungshaltern 14 sind Kopplungsvorrichtungen 33 vorgesehen, die jeweils einen an die U-Eisen 20 der ersten Träger 16 angeschweißten Arm 34 und einen an die U-Eisen 21 der zweiten Träger 17 angeschweißten Arm 35 aufweisen, wobei die Arme 34,35 durch ein Gelenk 36 verbunden sind. Die Kopplungsvorrichtungen 33 stabilisieren die U-Eisen im Mittelbereich zwischen zwei Schalungshaltern, lassen aber infolge des Gelenks 36, das koaxial zu dem Gelenk 18 angeordnet ist, Schwenkbewegungen zu.

Während bei dem Ausführungsbeispiel von Fig. 1 die Außenkappenschalung auf dem Arbeitsgerüst 15 separat aufgestellt ist, zeigt Fig. 3 ein Ausführungsbeispiel, bei dem die Außenkappenschalung Bestandteil eines Arbeitsgerüsts 40 ist. Dieses Arbeitsgerüst hat eine Länge von z.B. 6 bis 10 m. Über diese Länge erstreckt sich der aus Bohlen bestehende Gerüstboden 41. Das Arbeitsgerüst weist einen Stahlrahmen auf, der den Gerüstboden 41 trägt und mit dem die Schalungshalter 14 verbunden sind. Der Schalungshalter 14 ist in gleicher Weise ausgebildet wie bei dem ersten Ausführungsbeispiel, wobei jedoch die Stützen 30,31 fest mit dem Stahlrahmen des Arbeitsgerüsts 40 verbunden sind. Das Arbeitsgerüst 40 ist mit einer Befestigungsvorrichtung 42 versehen, die unter dem Tragarm 11 der Brücke angebracht wird und den Stahlrahmen 43 trägt. Die Befestigungsvorrichtung 42 ist starr mit dem Stahlrahmen 43 verbunden. Sämtliche Einstellbewegungen, die für das korrekte Positionieren der Schalung erforderlich sind, werden an den Schalungshaltern 14 vorgenommen.

Das schalungsseitige Ende des Trägers 16 greift mit Zapfen 44 in Langlöcher 45 der Befestigungsvorrichtung 42 ein. Dadurch wird der Träger 16 von der Befestigungsvorrichtung 42 geführt, wobei gleichzeitig seine Schwenkbarkeit und Einstellbarkeit mittels der Stützen 30 und 31 erhalten bleibt. Die Zapfen 44 halten den Schalungshalter 14 an der Befestigungsvorrichtung 42 und somit am Bauwerk zurück, so daß eine zusätzliche Haltevorrichtung, die bei dem ersten Ausführungsbeispiel aus dem Zugorgan 32 besteht, nicht erforderlich ist.

## Patentansprüche

1. Vorrichtung mit einer Außenkappenschalung für Bauwerke und einem die Außenkappenschalung tragenden Arbeitsgerüst (15,40), wobei die Außenkappenschalung mindestens zwei einstellbare Schalungshaltern (14) aufweist, von denen jeder einen ersten Träger (16) und einen damit verbundenen zweiten Träger (17) aufweist, beide Träger (16,17) mit Halteteilen für Schalungsplatten (24,25) versehen sind, der erste Träger (16) auf höhenverstellbaren Stützen (30,31) aufliegt, die Träger (16,17) gelenkig miteinander verbunden sind und durch eine Einstellvorrichtung (26) auf unterschiedliche gegenseitige Winkel einstellbar sind,
**dadurch gekennzeichnet,**
**dass** die Stützen (30,31) der Schalungshalterung (14) auf dem Arbeitsgerüst (15,40) aufgestellt sind.

2. Vorrichtung nach Anspruch 1, **dadurch gekennzeichnet, dass** die Stützen (30,31) auf einer Arbeitsfläche (15a) bzw. einem Gerüstboden (41) des Arbeitsgerüstes (15,40) stehen.

3. Vorrichtung nach Anspruch 1 oder 2, **dadurch gekennzeichnet, daß** der erste Träger (16) über das die beiden Träger (16,17) verbindende Gelenk (18) hinaus verlängert ist und die Einstellvorrichtung (26) einerseits an dieser Verlängerung (16a) und andererseits an dem zweiten Träger (17) angreift.

4. Vorrichtung nach einem der Ansprüche 1 bis 3, **dadurch gekennzeichnet, daß** die ersten Träger (16) mehrerer Schalungshalter (14) durch längslaufende U-Eisen (20) zur Aufnahme von Kanthölzern (22) miteinander verbunden sind.

5. Vorrichtung nach einem der Ansprüche 1 bis 4, **dadurch gekennzeichnet, daß** die zweiten Träger (17) mehrerer Schalungshalter (14) durch längslaufende U-Eisen (21) zur Aufnahme von Kanthölzern (23) miteinander verbunden sind.

6. Vorrichtung nach einem der Ansprüche 1 bis 5, **dadurch gekennzeichnet, daß** an den ersten Trägern (16) der Schalungshalter (14) jeweils ein Widerlager (32b;44) vorgesehen ist.

7. Vorrichtung nach einem der Ansprüche 1 bis 6, **dadurch gekennzeichnet, daß** die Schalungshalter (14) Bestandteil des Arbeitsgerüsts (40) sind, das eine Befestigungsvorrichtung (42) zur Anbringung an dem Bauwerk aufweist.

8. Vorrichtung nach Anspruch 7, **dadurch gekennzeichnet, daß** die Befestigungsvorrichtung (42) an der dem Bauwerk zugewandten Seite des Arbeitsgerüsts (40) angeordnet ist, und daß der erste Träger (16) mit einer Führung (45) der Befestigungsvorrichtung (42) zusammengreift.

## Claims

1. A device comprising overhanging falsework for constructions and further comprising a functional support structure (15,40) supporting the overhanging falsework, the overhanging falsework comprising at least two adjustable falsework holding means (14) each including a first beam (16) and a second beam (17) connected thereto, both beams (16,17) being provided with holding members for falsework plates (24,25), the first beam (16) being arranged to rest on height-adjustable supports (30,31), the supports (30,31) being flexibly connected to each other and being adjustable by an adjustment means (26) to assume various mutual angles,
**characterized in**
**that** the supports (30,31) of the adjustable falsework holding means (14) are positioned to be supported on the functional support structure (15, 40).

2. The device according to claim 1, **characterized in that** the supports (30, 31) are arranged to stand on a functional surface (15a) and a support structure bottom (41), respectively, of the functional support structure (15, 40).

3. The device according to claim 1 or 2, **characterized in that** the first beam (16) is of a length extending beyond the joint (18) connecting both beams (16,17) and that the adjustment means (26) engages this extended portion (16a) on the one hand and the second beam (17) on the other hand.

4. The device according to any one of claims 1 to 3, **characterized in that** the first beams (16) of a plurality of falsework holding means (14) are connected to each other by lengthwise U-irons (20) adapted to receive square timbers (22).

5. The device according to any one of claims 1 to 4, **characterized in that** the second beams (17) of a plurality of falsework holding means (14) are connected to each other by lengthwise U-irons (21) adapted to receive square timbers (23).

6. The device according to any one of claims 1 to 5, **characterized in that** the first beams (16) of the falsework holding means (14) are respectively provided with an abutment (32b;44).

7. The device according to any one of claims 1 to 6, **characterized in that** the falsework holding means (14) are components of the functional support structure (40) which comprises an mounting device (42) for attachment to a construction.

8. The device according to claim 7, **characterized in that** the mounting device (42) is arranged on the side of the functional support structure (40) facing towards the construction, and that the first beam (16) engages a guide (45) of the mounting device (42).

## Revendications

1. Dispositif comprenant un coffrage d'encorbellement pour constructions et un échafaudage de travail (15, 40) portant le coffrage d'encorbellement, le coffrage d'encorbellement présentant au moins deux butées de coffrage réglables (14), chacune présentant un premier support (16) et un deuxième support (17) relié à celui-ci, les deux supports (16, 17) étant munis d'éléments de maintien des plaques de coffrage (24, 25), le premier support (16) reposant sur des appuis (30, 31) réglables en hauteur, les supports (16, 17) étant articulés l'un sur l'autre et pouvant être réglés à l'aide d'un dispositif de réglage (26) selon différents angles réciproques, **caractérisé en ce que** les appuis (30, 31) des butées de coffrage (14) sont placés sur l'échafaudage de travail (15, 40).

2. Dispositif selon la revendication 1, **caractérisé en ce que** les appuis (30, 31) se dressent sur une surface de travail (15a) ou sur un fond d'échafaudage (41) de l'échafaudage de travail (15, 40).

3. Dispositif selon la revendication 1 ou 2, **caractérisé en ce que** le premier support (16) est étendu au-delà de l'articulation (18) reliant les deux supports (16, 17), et **en ce que** le dispositif de réglage (26) intervient d'une part sur cette extension (16a) et d'autre part sur le deuxième support (17).

4. Dispositif selon l'une quelconque des revendications 1 à 3, **caractérisé en ce que** les premiers supports (16) de plusieurs butées de coffrage (14) sont reliés les uns aux autres à l'aide de rails longitudinaux en forme de U (20) pour recevoir des bois équarris (22).

5. Dispositif selon l'une quelconque des revendications 1 à 4, **caractérisé en ce que** les deuxièmes supports (17) de plusieurs butées de coffrage (14) sont reliés les uns aux autres à l'aide de rails longitudinaux en forme de U (21) pour recevoir des bois équarris (23).

6. Dispositif selon l'une quelconque des revendications 1 à 5, **caractérisé en ce que** sur chacun des premiers supports (16) des butées de coffrage (14), un sommier respectif (32b ; 44) est prévu.

7. Dispositif selon l'une quelconque des revendications 1 à 6, **caractérisé en ce que** les butées de coffrage (14) font partie de l'échafaudage de travail (40), qui présente un dispositif de fixation (42) pour l'installation sur la construction.

8. Dispositif selon la revendication 7, **caractérisé en ce que** le dispositif de fixation (42) est disposé du côté de l'échafaudage de travail (40) en regard de la construction, et **en ce que** le premier support (16) coopère avec un guidage (45) du dispositif de fixation (42).
